# EUROPÄISCHE PATENTSCHRIFT

(11) **EP 2 783 378 B1**
(45) Veröffentlichungstag und Bekanntmachung des Hinweises auf die Patenterteilung: **31.05.2017**
(21) Anmeldenummer: 12790577.6
(22) Anmeldetag: 26.11.2012
(51) Int. Cl.: H01H 9/36, H01H 9/44, H01H 1/20, H01H 50/54, H01H 71/02, H01H 71/10

(54) **SCHALTANORDNUNG FUER GLEICHSTROMBETRIEB MIT MINDESTENS EINER SCHALTKAMMER**
SWITCH ARRANGEMENT FOR DIRECT CURRENT OPERATION WITH AT LEAST ONE SWITCHING CHAMBER
Ensemble COMMUTATEUR POUR COURANT CONTINU DOTÉ D'AU MOINS UNE CHAMBRE DE COMMUTATION

(30) Priorität: 24.11.2011 EP 11190517
(43) Veröffentlichungstag der Anmeldung: 01.10.2014
(73) Patentinhaber: Eaton Electrical IP GmbH & Co. KG, 12529 Schönefeld (DE)
(72) Erfinder: GERVING, Karsten, 53225 Bonn (DE); LANG, Volker, 53125 Bonn (DE); MEISSNER, Johannes, 53129 Bonn (DE); THAR, Ralf, 53757 St. Augustin (DE)
(74) Vertreter: Eaton IP Group EMEA
(86) Internationale Anmeldenummer: PCT/EP2012/073646
(87) Internationale Veröffentlichungsnummer: WO 2013/076310

(56) Entgegenhaltungen:
- EP-A1- 2 463 877
- EP-A1- 2 463 879
- EP-A2- 2 061 053
- DE-A1- 1 640 804
- DE-B- 1 236 628
- US-A1- 2002 060 619
- US-A1- 2010 128 417

## Beschreibung

Die Erfindung betrifft eine Schaltanordnung, die insbesondere für einen Gleichstrombetrieb vorgesehen ist, umfassend mindestens eine Schaltkammer, wobei jede Schaltkammer zwei Schaltstücke mit jeweils einem ersten Kontaktbereich, ein mit einer Schaltbrücke bewegbares und elektrisch leitfähiges Brückenschaltstück mit zwei zweiten Kontaktbereichen zur Herstellung einer elektrisch leitenden Verbindung zwischen den ersten und zweiten Kontaktbereichen und zum Trennen mindestens eines der zweiten Kontaktbereiche von dem jeweiligen ersten Kontaktbereich, sowie mindestens zwei Magnete zur Erzeugung eines magnetischen Felds aufweist.

Elektrische Schalter sind Komponenten in einem Stromkreis, die mittels interner, elektrisch leitender Kontakte eine elektrisch leitende Verbindung herstellen oder trennen. Bei einer zu trennenden, stromführenden Verbindung fließt Strom durch die Kontakte, bis diese voreinander getrennt werden. Wenn ein induktiver Stromkreis durch einen Schalter getrennt wird, reduziert sich der Stromfluss nicht unmittelbar auf Null, so dass es zur Bildung eines Lichtbogens zwischen den Kontakten kommen kann. Der Lichtbogen ist eine Gasentladung durch ein an sich nichtleitendes Medium, wie beispielsweise Luft. In Schaltern mit Wechselstrombetrieb (AC) löschen Lichtbögen in der Regel beim Nulldurchgang des Wechselstroms. Da ein solcher Nulldurchgang des Stroms in Schaltern mit Gleichstrombetrieb (DC) fehlt, können beim Trennen der Kontakte stabile Lichtbögen entstehen. Sofern der Stromkreis bei ausreichender Stromstärke und Spannung betrieben wird, beispielsweise bei mehr als etwa ein Ampere und mehr als 50 Volt, verlischt der Lichtbogen nicht selbsttätig. Aus diesem Grund wird bei derartigen Schaltern die Löschung des Lichtbogens durch die Verwendung eines magnetischen Felds beschleunigt, das so gepolt ist, dass es eine treibende Kraft auf den Lichtbogen in Richtung einer Löschkammer ausübt. Zur Erzeugung eines starken Magnetfelds werden in der Regel Permanentmagnete verwendet. Die treibende Kraft des magnetischen Felds in Richtung der Löschkammern ist nur bei einer bestimmten Stromflussrichtung gegeben. Polungsbedingte Einbaufehler von Schaltern werden durch Schalter für beide Stromrichtungen vermieden, die ein von der jeweiligen Polung unabhängiges Löschverhalten für Lichtbögen aufweisen. Ein solcher Schalter ist beispielsweise in der Druckschrift EP 2 061 053 A2 beschrieben.

Die Löschkammern, die zum Löschen des Lichtbogens dienen, sind dazu vorgesehen, die Zeitspanne, während der der Lichtbogen brennt, so kurz wie möglich zu halten, da der Lichtbogen eine große Wärmemenge freisetzt, die zum Abbrennen der Kontakte und/oder zur thermischen Belastung der Schaltkammer im Schalter führt und somit die Lebensdauer des Schalters verringert. Der Bauraumbedarf für Schalter mit entsprechenden Löschkammern, insbesondere für polungsunabhängige Schalter ist erheblich. Bei zwei- oder mehrpoligen Schaltern werden entsprechend höhere Wärmemengen durch Lichtbögen freigesetzt als bei einpoligen Schaltern, was wiederum größere Schaltergehäuse mit höherem Bauraumbedarf erfordert. Dokument DE 1 640 804 A1 erläutert ein elektrisches Schaltgerät. Bei dem Kontaktsystem mit Brückenkontakt sind Festkontakte mit nach beiden Seiten sich erstreckenden Laufschienen ausgebildet. Parallel zu den Laufschienen sind auf den Außenwänden einer Lichtbogenkammer plattenförmige Permanentmagnete angebracht, die ein Magnetfeld senkrecht zu den Laufschienen erzeugen, das den zwischen Brücken- und Festkontakt sich bildenden Lichtbogen je nach Stromrichtung nach oben oder nach unten ausbläst. Eine Anordnung, die eine einpolige Schaltung ermöglicht, kann durch eine weitere gleichaufgebaute Anordnung, die danebengesetzt wird, als zweipolige Schalteranordnung ausgebildet werden.

Eine Aufgabe der Erfindung besteht darin, eine Schaltanordnung mit einem schnellen und zuverlässigen Löschverhalten von entstandenen Ausschaltlichtbögen zur Verfügung zu stellen, dessen Bauraumbedarf der freigesetzten Wärmemenge angepasst ist, ohne dass hierdurch die Teilevielfalt der Schaltergehäuse erhöht wird.

Die Aufgabe wird durch die Schaltanordnung gemäß Patentanspruch 1 gelöst. In den Unteransprüchen sind bevorzugte Ausführungsformen und vorteilhafte Weiterbildungen angegeben. Die erfindungsgemäße Schaltanordnung soll insbesondere für einen Gleichstrombetrieb geeignet sein, und weist eine oder mehrere Schaltkammern auf und ist doppeltunterbrechend und/oder polaritätsunabhängig ausgeführt. Jede Schaltkammer weist erfindungsgemäß zwei Schaltstücke mit jeweils einem ersten Kontaktbereich und ein mit einer Schaltbrücke bewegbares und elektrisch leitfähiges Brückenschaltstück auf. Über das Brückenschaltstück ist eine elektrisch leitende Verbindung zwischen den ersten und zweiten Kontaktbereichen herstellbar, wobei ein einfachunterbrechender Schalter nur über eines der Kontaktpaare aus erstem und zweitem Kontaktbereich trennbar ist, während das andere Kontaktpaar beispielsweise über eine Litze dauerhaft verbunden bleibt. Bei einem doppeltunterbrechenden Schalter erfolgt ein Trennen beider zweiter Kontaktbereiche von dem jeweiligen ersten Kontaktbereich. Zur Erzeugung eines magnetischen Felds weist jede Kammer mindestens zwei Magnete, insbesondere Permanentmagnete auf.

Erfindungsgemäß ist ein modularer Aufbau der Schaltanordnung vorgesehen, wobei die Schaltanordnung mit nur einer Schaltkammer für einen einpoligen Betrieb vorgesehen ist und durch Hinzufügen mindestens einer zweiten Schaltkammer für einen mehrpoligen Betrieb erweiterbar ist. Dadurch lässt sich durch Hinzufügen einer Schaltkammer je Pol der Bauraumbedarf der Schaltanordnung der entstehenden Wärmemenge durch Ausschaltlichtbögen anpassen. Der modulare Aufbau erlaubt vorteilhaft, gleichförmige Schaltkammerbauteile zu verwenden, um ein- oder mehrpolige Schalter herzustellen.

Eine bevorzugte Ausführungsform betrifft einen zweipoligen Betrieb der Schaltanordnung, wobei zwei Schaltkammern derart miteinander verbunden sind, dass ihre jeweiligen Öffnungsseiten einander zugewandt sind. Ebenso bevorzugt sind die Schaltkammern für einen zweipoligen Betrieb durch eine Platte gegeneinander elektrisch isoliert, wobei die Platte bei einem einpoligen Betrieb als Abdeckung des einzelnen Schaltkammergehäuses dient.
Vorzugsweise weisen die zwei Schaltkammern bei einem zweipoligen Betrieb eine gemeinsame Schaltbrücke zum Bewegen der Brückenschaltstücke auf. Gemäß einer bevorzugten Ausführungsform ist vorgesehen, dass für jede Schaltkammer ein Zusatzmagnet zur Beeinflussung des magnetischen Felds an der beweglichen Schaltbrücke angeordnet ist. Ein Vorteil dieses Zusatzmagneten besteht darin, dass das magnetische Feld im Bereich der ersten und zweiten Kontaktbereiche besonders gut beeinflussbar ist, da der Zusatzmagnet durch die Bewegung der Schaltbrücke in unmittelbare Umgebung der ersten und zweiten Kontaktbereiche gelangt. Insbesondere wird die Feldstärke des magnetischen Felds in diesem Bereich durch den Zusatzmagnet signifikant erhöht, was ein vorteilhaft beschleunigtes Löschen von Lichtbogen erlaubt. Der Zusatzmagnet ist vorzugsweise in einer Ausnehmung in der beweglichen Schaltbrücke in Höhe der Kontaktbereiche angeordnet.

Das magnetische Feld dient zur Ausübung einer magnetischen Kraft auf den oder die Lichtbögen, so dass mindestens einer der Lichtbögen, vorzugsweise unabhängig von der Stromrichtung im Lichtbogen, in Richtung einer der Löschvorrichtungen getrieben wird, wobei die Kontaktstücke der Schaltkammern so angeordnet sind, dass sich die zweiten Kontaktbereiche in einer Linie im Wesentlichen senkrecht zur Bewegungsrichtung der Lichtbögen befinden.

Der Zusatzmagnet ist zur Verstärkung der magnetischen Feldstärke mit der Schaltbrücke in einen Bereich der trennbaren ersten und zweiten Kontaktbereiche bewegbar. Darunter ist zu verstehen, dass der Zusatzmagnet in unmittelbare Nähe zu dem Bereich der ersten und zweiten Kontaktbereiche bewegbar ist, nicht etwa zwischen die ersten und zweiten Kontaktbereiche. Die mindestens zwei Magnete sind dabei beispielsweise mindestens doppelt so weit von den ersten und zweiten Kontaktbereichen entfernt, wie der Zusatzmagnet. Die mindestens zwei Magnete können insbesondere außerhalb der Schaltkammer bzw. im Bereich der Schaltkammerwand angeordnet sein, auch an der Innenseite der Schaltkammerwand, vorzugsweise in einer isolierenden Tasche. Die Magnete sind bevorzugt als mindestens zwei plattenförmige Magnete ausgeführt, deren Flächen parallel zueinander angeordnet sind.

Gemäß einer bevorzugten Ausführungsform ist vorgesehen, dass je Schaltkammer bzw. Kontaktpaar mindestens zwei Löschvorrichtungen zum Löschen von Lichtbögen, welche beim Trennen der ersten und zweiten Kontaktbereiche auftreten können, vorgesehen sind. Besonders bevorzugt sind vier Löschvorrichtungen zum polaritätsunabhängigen Löschen der Lichtbögen vorgesehen.

Gemäß einer weiteren bevorzugten Ausführungsform ist vorgesehen, dass erste Lichtbogenleiter sich von den ersten Kontaktbereichen und zweite Lichtbogenleiter sich von den zweiten Kontaktbereichen aus in Richtung zu den Löschvorrichtungen erstrecken, wobei ein Abstand der ersten Lichtbogenleiter von den zweiten Lichtbogenleitern sich in Richtung der Löschvorrichtungen besonders bevorzugt vergrößert. Weiterhin bevorzugt erstreckt sich jedes Brückenschaltstück in einer Richtung quer, insbesondere etwa rechtwinklig, zu einer Erstreckungsrichtung der Schaltstücke. Quer zu einer Richtung ist in dem Sinne als nicht parallel zu der Richtung zu verstehen.
Weiterhin bevorzugt sind die Schaltstücke für einen mehrpoligen Betrieb derart ausgeführt, dass die Anschlüsse der Schaltanordnung hinsichtlich ihrer Position und/oder Einbaulage einem mehrpoligen AC-Schalter entsprechen. Eine fehlerhafte Beschaltung auf Grund einer ungewohnten Position der Anschlüsse bei Gleichstromschaltern gegenüber den über lange Zeit wesentlich häufiger eingesetzten Wechselstromschaltern wird dadurch vorteilhaft vermieden.
Nachfolgend wird die Erfindung anhand eines Ausführungsbeispiels mit Bezug auf die Zeichnungen näher erläutert. Die Ausführungen sind lediglich beispielhaft und schränken den allgemeinen Erfindungsgedanken nicht ein.

Es zeigen
Figur 1 eine perspektivische Ansicht einer Ausführungsform einer erfindungsgemäßen Schaltanordnung;
Figur 2 eine Explosionsdarstellung der Schaltanordnung gemäß Figur 1; und
Figuren 3a und 3b zwei perspektivische Ansichten eines Details der Schaltanordnung gemäß Figur 1.

Das Ausführungsbeispiel gemäß Figur 1 zeigt eine erfindungsgemäße Schaltanordnung, hier insbesondere einen mehrpoligen, von der Stromrichtung unabhängigen Kompaktschalter, der erfindungsgemäß bei einem Schaltvorgang ein effizientes Löschverhalten durch eine möglichst kurze Lichtbogenzeit zeigen soll. Die Anschlüsse der Hauptstrombahnen oder Schaltstücke 10a, 20a sind wie bei einem marktüblichen AC-Schütz jeweils gegenüberliegend auf gleichem Niveau, bezogen auf die Einbautiefe des Schalters, angeordnet. Die gegenüberliegenden Schaltstücke 10b, 20b sind in der Figur 1 hinter der Schaltanordnung angeordnet und daher nur in den übrigen Figuren 2 und 3a bzw. 3b erkennbar. Zur Realisierung einer kompakten Schaltanordnung, die beim Einbau in einen Schaltschrank eine ähnlich geringe Einbaulänge und -breite hat wie ein reiner AC-Schalter für vergleichbare Stromstärken, ist der Schalter in Form zweier übereinanderliegender Schaltkammern 41a, 41b von vorzugsweise identischem Aufbau ausgeführt, was insbesondere ermöglicht einen einpoligen Schalter mit nur einer Schaltkammer 41b zu realisieren oder diesen modular, durch Hinzufügen einer weiteren Schaltkammer 41 a , zu einem zweipoligen Schalter auszubauen.

Die Schaltanordnungen für jeden Pol sind in zwei separaten, identischen Schaltkammern 41a, 41b untergebracht, die übereinander angeordnet sind. Hierbei sind die Schaltkammern 41a, 41b mit ihren Öffnungsseiten zueinander gewandt montiert. Zur Sicherstellung einer ausreichenden elektrischen Isolation sind die beiden Schaltkammern 41a, 41b gegeneinander durch eine Trennwand 43 aus Isolierstoff abgeschottet. Auf diese Weise wird eine kostengünstige Lösung mit kompakten Einbauverhältnissen realisiert. Wenn die Trennwand 43 als Deckel ausgeführt wird, so kann die erfindungsgemäße Schaltanordnung auch modular aufgebaut werden, wahlweise einpolig mit nur einer Schaltkammer 41b oder zweipolig mit beiden Schaltkammern 41a, 41b.

Mit Bezug auf die Explosionsdarstellung in Figur 2 wird die erfindungsgemäße Schaltanordnung weiter beschrieben. Der erste Pol bzw. die erste Schaltkammer 41a weist zwei Schaltstücke 10a, 10b mit jeweils einem ersten Kontaktbereich 11 und ein mit einer Schaltbrücke 35 bewegbares und elektrisch leitfähiges Brückenschaltstück 30 mit zwei zweiten Kontaktbereichen 31 zur Herstellung einer elektrisch leitenden Verbindung zwischen den ersten und zweiten Kontaktbereichen 11, 31 und zum Trennen der zweiten Kontaktbereiche 31 von dem jeweiligen ersten Kontaktbereich 11 auf. Die zweite Schaltkammer 41b weist zwei Schaltstücke 20a, 20b mit jeweils einem ersten Kontaktbereich 21 auf. Das Brückenschaltstück 30 mit zweiten Kontaktbereichen 31 ist identisch zu der ersten Schaltkammer 41 a und daher ebenso bezeichnet. Die beweglichen Brückenschaltstücke 30 beider Pole befinden sich hierbei übereinander angeordnet an der gemeinsamen Schaltbrücke 35, wodurch für beide Pole ein synchronisierter Schaltvorgang realisiert ist.

Die ersten und zweiten Kontaktbereiche 11, 31 und 21, 31 werden nachfolgend auch als feststehende Kontaktbereiche 11, 21 und bewegliche Kontaktbereiche 31 bezeichnet, die Kontaktpaare bilden. Die Kontaktpaare weisen jeweils zwei gegenüberliegende, vorzugsweise identischen Löschvorrichtungen 61, 62 auf. Die Löschvorrichtungen sind vorzugsweise als sogenannte Deion-kammern ausgeführt, die aus einer Stapelanordnung von gegeneinander elektrisch isolierten Blechen 66 mit jeweils einem Luftspalt zwischen zwei benachbarten Blechen bestehen. Alternativ dazu können die Löschvorrichtungen auch aus einer einfachen Nischenanordnung ohne Löschblechpakete, mit Wänden aus Isolierstoff, vorzugsweise aus duroplastischem Kunststoff oder Keramik, bestehen, wobei die einzelnen Nischen räumlich gegeneinander hinreichend abgeschottet sind und jeweils eine Außenwand mit geeignet dimensionierten Ausblasöffnungen durchbrochen ist, welche zur Druckentlastung gegen die beim Schaltvorgang durch die von den Schaltlichtbögen bewirkte Druckerhöhung dient.

Die Brückenschaltstücke 30 mit den beweglichen, zweiten Kontaktbereichen 31 befinden sich im eingeschalteten Zustand in Höhe der Mitte der Löschvorrichtungen 61, 62. In Richtung der Löschvorrichtungen 61, 62 sind sie jeweils zu kufenförmig abgewinkelten zweiten Lichtbogenleitern oder auch Lichtbogenlaufblechen 32 verlängert, wobei die auslaufenden Enden im ausgeschalteten Fall ungefähr in Richtung des äußeren Kanten 65 der Löschvorrichtungen weisen. Die beweglichen Kontaktbereiche 31 befinden sich jeweils am Schnittpunkt zwischen den Brückenschaltstück 30, welche um etwa 90 Grad gegen die Verbindungsachse zweier gegenüberliegender Löschvorrichtungen 61, 62 gedreht sind, und den von dort rechtwinklig abgehenden Lichtbogenlaufblechen 32.

In den Figuren 3a und 3b sind zwei perspektivische Ansichten der Schaltanordnung gemäß Figur 1, jedoch ohne Kammerwände der Schaltkammern 41a, 41b, dargestellt. Die Perspektive in Figur 3a entspricht der der Figur 1, während die Figur 3b eine um 90 Grad gedrehte Perspektive zeigt. Im Gegensatz zu den beweglichen Brückenschaltstücken 30 sind die Schaltstücke 10a, 10b, 20a, 20b mit den feststehenden Kontaktbereichen 11, 21 für die beiden Pole des Schalters unterschiedlich ausgeführt, die nachfolgend zusätzlich mit Bezug auf die Figuren 3a und 3b beschrieben werden. Im Fall der oberen Schaltkammer 41a des einen Pols treten die beiden Schaltstückträger 10a, 10b jeweils gegenüberliegend parallel zur längeren Kammerwand am unteren Ende der Schaltkammer 41a in diese ein, wobei das eine Schaltstück 10a unmittelbar hinter der inneren Kammerwand um 90 Grad in eine Richtung parallel der kurzen Seite der Schaltkammer 41a abgewinkelt ist, um kurz vor Erreichen der seitlichen Kammerwand erneut um 90 Grad in einen Richtung parallel eines Kammerbodens bzw. der Trennwand 43 abgewinkelt zu werden. Auf diese Weise wird ein Parallelversatz der beiden Schaltstücke 10a, 10b erzielt, in der Weise, dass beide in parallel zu einander verlaufenden Strombahnen in Richtung der längeren Kammerseite ausgerichtet sind. Sie verlaufen dabei von der Schaltkammerwand ausgehend jeweils zunächst unterhalb der Löschvorrichtungen 61, 62. Außerhalb der Löschvorrichtungen 61, 62 sind sie in der Weise schräg nach oben abgewinkelt, dass die beiden Festkontakte 11 in Höhe der Mitte der Löschvorrichtungen 61, 62 angeordnet sind. Zusammen mit den beweglichen Brückenschaltstücken 30 entsteht so im Ergebnis eine Lichtbogen-Leiteranordnung aus den zweiten Lichtbogenleitern 32 und ersten Lichtbogenleitern 12, deren Abstand sich in Richtung der Löschvorrichtungen 61, 62 vergrößert. Entlang der Lichtbogenleiter 12, 32 wird der Lichtbogen mit Hilfe eines magnetischen Blasfelds bis zu einer Länge aufweitet, die der Höhe der kompletten Löschvorrichtung 61 bzw. 62 entspricht.

In der unteren Schaltkammer 41b des zweiten Pols sind die Schaltstücke 20a, 20b in ähnlicher Weise ausgeführt, jedoch mit dem Unterschied, dass beide Schaltstücke 20a, 20b unmittelbar nach Eintritt in die Schaltkammer 41b zunächst rechtwinklig in eine Richtung parallel zu der kurzen Seite der Schaltkammer 41 b abgewinkelt sind, so dass sie in Richtung auf den Kammerboden zu verlaufen. Das eine Schaltstück 20a wird anschließend erneut um 90 Grad in Richtung parallel zu der kurzen Kammerwand abgewinkelt, um vor der Kammerwand abermals rechtwinklig in Richtung parallel des Kammerbodens abgewinkelt zu werden. Auf diese Weise wird das Schaltstück 20a analog zur Schaltkammer 41a des ersten Pols entlang des Kammerbodens parallel zur längsseitigen Kammerwand geführt. Das zweite Schaltstück 20b ist im Bereich des Kammerbodens erneut rechtwinklig in der Weise abgebogen, dass es parallelversetzt zum ersten Schaltstück entlang des Kammerbodens verläuft. Analog zur Schaltkammer 41a des ersten Pols verlaufen die beiden Schaltstücke 20a, 20b von der Schaltkammerwand ausgehend zunächst unterhalb der Löschvorrichtungen 61, 62. Außerhalb derselben sind sie wieder schräg nach oben abgewinkelt, so dass die beiden feststehenden Kontaktbereiche 21 in Höhe der Mitte der Löschvorrichtungen 61, 62 angeordnet sind.

Durch die beschriebene Ausführungsform wird eine Schaltanordnung mit einem optimierten Lichtbogenlaufverhalten realisiert, in der Weise, dass die entstehenden Schaltlichtbögen unter Einwirkung magnetischer Blasfelder innerhalb sehr kurzer Zeiten gezielt in Richtung einer der Löschvorrichtung 61, 62 gelenkt werden. Durch die spezielle Ausführung der Schaltstücke 10a, 10b, 20a, 20b wird weiterhin erreicht, dass die Anschlüsse der Hauptstrombahnen bezüglich Lage und Einbautiefe wie bei einem mehrpoligen AC-Schalter angeordnet sind.

Erfindungsgemäß ist bei der dargestellten Ausführungsform in jeder der beiden Schaltkammern 41a, 41b eine Anordnung von jeweils mindestens zwei Permanentmagneten 51a, 51b und einem Zusatzmagneten 51c angeordnet. Die zwei Magneten 51 a, 51b können beispielsweise außerhalb der Schaltkammern 41 a, 41b angeordnet sein, während der Zusatzmagnet 51c zur Beeinflussung des magnetischen Felds an der beweglichen Schaltbrücke 35 angeordnet ist, vorzugsweise jeweils in Höhe der beweglichen Kontaktbereiche 31. Zur Realisierung dieser Position sind die Brückenschaltstücke 30 beidseitig trapezförmig abgewinkelt. Im Ergebnis wird auf diese Weise eine kostengünstige Magnetanordnung mit einer vergleichsweise hohen Magnetfeldstärke im Bereich der Schaltkontakte realisiert.
Die permanentmagnetische Anordnung bewirkt, dass die beim Öffnen der Kontakte entstehenden Teillichtbögen auf Grund der wirkenden Lorentzkraft unabhängig von der Stromrichtung stets in Richtung von zwei der insgesamt vier Löschvorrichtungen 61, 62 bewegt und dort zum Erlöschen gebracht werden. Die Anordnung des Zusatzmagneten 51c unmittelbar im Bereich der Schaltkontakte ermöglicht die Erzeugung eines homogenes Magnetfelds von hoher Magnetfeldstärke, das auf Grund seiner Blaswirkung ein rasches Fortbewegen des Lichtbogens in Richtung der jeweiligen Löschvorrichtung 61, 62 ermöglicht und damit eine vergleichsweise kurze Verweilzeit des Lichtbogens zwischen den Kontaktbereichen 11, 31 und 21, 31 zur Folge hat, wodurch vorteilhaft der Abbrand der Kontakte vermindert und die Lebensdauer des Schalters gesteigert wird.

Die Permanentmagnete 51 a, 51b und 51c bestehen vorzugsweise aus ferritischem Material und/oder aus Material mit Anteilen seltener Erden, beispielsweise Nd-Fe-B oder Sa-Co und/oder aus Materialien, welche die Bildung kunststoffgebundener Formteile erlauben. Die Schaltkammergehäuse sind vorzugsweise aus Keramik oder Duroplast ausgeführt und in jeweils vier durch Schottwände abgetrennte Buchten unterteilt, die an einer Außenseite jeweils Ausblasöffnungen tragen.

### Bezugszeichenliste

- 10a, 10b, 20a, 20b: Schaltstücke
- 11, 21: Erste, feststehende Kontaktbereiche
- 12, 22: Erste, feststehende Lichtbogenleiter
- 30: Brückenschaltstück
- 31: Zweiter, bewegbarer Kontaktbereich
- 32: Zweite, bewegbare Lichtbogenleiter
- 35: Bewegliche Schaltbrücke
- 41 a, 41 b: Schaltkammern
- 43: Trennwand
- 51a, 51b: Magnete
- 51c: Zusatzmagnet
- 61,62: Löschvorrichtungen
- 65: Außenkante der Löschvorrichtung
- 66: Blech

## Patentansprüche

1. Schaltanordnung mit mindestens einer Schaltkammer (41b), wobei jede Schaltkammer
- zwei Schaltstücke (20a, 20b) mit jeweils einem ersten Kontaktbereich (21),
- ein mit einer Schaltbrücke (35) bewegbares und elektrisch leitfähiges Brückenschaltstück (30) mit zwei zweiten Kontaktbereichen (31) zur Herstellung einer elektrisch leitenden Verbindung zwischen den ersten und zweiten Kontaktbereichen (21, 31) und zum Trennen mindestens eines der zweiten Kontaktbereiche (31) von dem jeweiligen ersten Kontaktbereich (21), sowie
- mindestens zwei Magnete (51a, 51b) zur Erzeugung eines magnetischen Felds aufweist, wobei ein modularer Aufbau der Schaltanordnung vorgesehen ist, wobei die Schaltanordnung mit nur einer ersten Schaltkammer (41b) für einen einpoligen Betrieb vorgesehen ist und durch Hinzufügen mindestens einer zweiten Schaltkammer (41a) für einen mehrpoligen Betrieb erweiterbar ist und wobei die Anschlüsse der Hauptstrombahnen oder der Schaltstücke (20a, 20b) jeweils gegenüberliegend auf gleichem Niveau, bezogen auf die Einbautiefe des Schalters, angeordnet sind, **dadurch gekennzeichnet, dass** die Schaltanordnung für den mehrpoligen Betrieb in Form zweier übereinanderliegender Schaltkammern (41 a, 41b) ausgeführt ist.

2. Schaltanordnung nach Anspruch 1, **dadurch gekennzeichnet, dass** für einen zweipoligen Betrieb zwei Schaltkammern (41a, 41b) derart miteinander verbunden sind, dass sie an jeweiligen Öffnungsseiten einander zugewandt sind.

3. Schaltanordnung nach einem der vorhergehenden Ansprüche, **dadurch gekennzeichnet, dass** für einen zweipoligen Betrieb die Schaltkammern (41a, 41b) durch eine Platte (43) gegeneinander elektrisch isoliert sind, wobei die Platte (43) bei einem einpoligen Betrieb als Abdeckung des einzelnen

4. Schaltanordnung nach einem der vorhergehenden Ansprüche, **dadurch gekennzeichnet, dass** die zwei Schaltkammern (41a, 41b) bei einem zweipoligen Betrieb eine gemeinsame Schaltbrücke (35) zum Bewegen der Brückenschaltstücke (30) aufweisen.

5. Schaltanordnung nach Anspruch 4, **dadurch gekennzeichnet, dass** für jede Schaltkammer (41a, 41b) ein Zusatzmagnet (51c) zur Beeinflussung des magnetischen Felds an der beweglichen Schaltbrücke (35) angeordnet ist.

6. Schaltanordnung nach Anspruch 5, **dadurch gekennzeichnet, dass** der Zusatzmagnet (51c) zur Verstärkung der magnetischen Feldstärke mit der Schaltbrücke (35) in einen Bereich der trennbaren ersten und zweiten Kontaktbereiche (11, 21, 31) bewegbar ist.

7. Schaltanordnung nach einem der Ansprüche 5 oder 6, **dadurch gekennzeichnet, dass** der Zusatzmagnet (51 c) in einer Ausnehmung in der beweglichen Schaltbrücke (35) in Höhe der Kontaktbereiche (31) angeordnet ist.

8. Schaltanordnung nach einem der vorhergehenden Ansprüche, **dadurch gekennzeichnet, dass** die Magnete (51a, 51b) als mindestens zwei plattenförmige Magnete ausgeführt sind, deren Flächen parallel zueinander angeordnet sind.

9. Schaltanordnung nach einem der vorhergehenden Ansprüche, **dadurch gekennzeichnet, dass** für eine Schaltkammer mindestens zwei Löschvorrichtungen (61) zum Löschen von Lichtbögen, welche beim Trennen der ersten und zweiten Kontaktbereiche (11, 21, 31) auftreten können, vorgesehen sind.

10. Schaltanordnung nach einem der vorhergehenden Ansprüche, **dadurch gekennzeichnet, dass** für eine Schaltkammer vier Löschvorrichtungen (61, 62) zum polaritätsunabhängigen Löschen von Lichtbögen, welche beim Trennen der ersten und zweiten Kontaktbereiche (11, 21, 31) auftreten können, vorgesehen sind.

11. Schaltanordnung nach einem der Ansprüche 9 oder 10, **dadurch gekennzeichnet, dass** erste Lichtbogenleiter (12) sich von den ersten Kontaktbereichen (11, 21) und zweite Lichtbogenleiter (32) sich von den zweiten Kontaktbereichen (31) aus in Richtung zu den Löschvorrichtungen (61, 62) erstrecken.

12. Schaltanordnung nach Anspruch 11, **dadurch gekennzeichnet, dass** ein Abstand der ersten Lichtbogenleiter (12) von den zweiten Lichtbogenleitern (32) sich in Richtung der Löschvorrichtungen (61, 62) vergrößert.

13. Schaltanordnung nach einem der vorhergehenden Ansprüche, **dadurch gekennzeichnet, dass** jedes Brückenschaltstück (30) sich in einer Richtung quer zu einer Erstreckungsrichtung der Schaltstücke (10a, 10b, 20a, 20b) erstreckt.

14. Schaltanordnung nach einem der vorhergehenden Ansprüche, **gekennzeichnet durch** Schaltstücke (10a, 10b, 20a, 20b) für einen mehrpoligen Betrieb, wobei die Schaltstücke derart ausgeführt sind, dass die Anschlüsse der Schaltanordnung hinsichtlich ihrer Position und/oder Einbaulage einem mehrpoligen AC-Schalter entsprechen.

## Claims

1. Switching arrangement, comprising at least one switching chamber (41b), wherein each switching chamber has
- two contact pieces (20a, 20b), each with a first contact area (21),
- a bridge contact piece (30), which is moveable with a switch bridge (35) and electrically conductive, with two second contact areas (31), configured to establish an electrically conductive connection between the first and second contact areas (21, 31) and to disconnect at least one of the second contact areas (31) from the respective first contact area (21), and
- at least two magnets (51a, 51b) configured to generate a magnetic field, wherein the switching arrangement has a modular construction, wherein the switching arrangement includes only one first switching chamber (41b) for single pole service and is scalable by adding at least a second switching chamber (41a) for multi-pole service and wherein the connections for the main circuits or the contact pieces (20a, 20b) are arranged opposite at the same level relative to the installation depth of the switching device,
**characterised in that** the switching arrangement is configured for multi-pole service in the shape of two switching chambers (41a, 41b) mounted on top of each other.

2. Switching arrangement according to claim 1, **characterised in that** two switching chambers (41a, 41b) are connected for two-pole service such that their opening sides face each other.

3. Switching arrangement according to any one of the previous claims, **characterised in that** for two-pole service, the switching chambers (41a, 41b) are electrically insulated from each other by a panel (43), wherein for single pole service, the panel (43) serves as a cover for the individual switching chamber housing (41a).

4. Switching arrangement according to any one of the previous claims, **characterised in that** in two-pole service, the two switching chambers (41a, 41b) have a common switch bridge (35) configured to move the bridge contact pieces (30).

5. Switching arrangement according to claim 4, **characterised in that** an additional magnet (51c) is provided for each switching chamber (41a, 41b) to influence the magnetic field on the moveable switch bridge (35).

6. Switching arrangement according to claim 5, **characterised in that** the additional magnet (51c), together with the switch bridge (35), is moveable in an area of the first and second disconnectable contact areas (11, 21, 31) in order to strengthen the magnetic field.

7. Switching arrangement according to claim 5 or 6, **characterised in that** the additional magnet (51c) is arranged in a recess in the moveable switch bridge (35) at the height of the contact areas (31).

8. Switching arrangement according to any one of the previous claims, **characterised in that** the magnets (51a, 51b) are configured as at least two plate-shaped magnets, the surfaces whereof are arranged parallel to one another.

9. Switching arrangement according to any one of the previous claims, **characterised in that** at least two pieces of quenching equipment (61) are provided for a switching chamber to quench electrical arcs that can occur when disconnecting the first and second contact areas (11, 21, 31).

10. Switching arrangement according to any one of the previous claims, **characterised in that** four pieces of quenching equipment (61, 62) are provided for a switching chamber for polarity insensitive quenching of electric arcs that can occur when disconnecting the first and second contact areas (11, 21, 31).

11. Switching arrangement according to claim 9 or 10, **characterised in that** first electric arc conductors (12) extend from the first contact areas (11, 21) and second electric arc conductors (32) from the second contact areas (31) in a direction of the quenching equipment (61, 62).

12. Switching arrangement according to claim 11, **characterised in that** a distance between the first electric arc conductors (12) and the second electric arc conductors (32) increases in a direction of the quenching equipment (61, 62).

13. Switching arrangement according to any one of the previous claims, **characterised in that** each bridge contact piece (30) extends in a direction perpendicular to an extension direction of the contact pieces (10a, 10b, 20a, 20b).

14. Switching arrangement according to any one of the previous claims, **characterised by** contact pieces (10a, 10b, 20a, 20b) for multi-pole service, wherein the contact pieces are configured such that the connections of the switching arrangement correspond to a multi-pole AC switch with regard to their position and / or mounting position.

## Revendications

1. Circuit, avec au moins une chambre de commutation (41b),
dans lequel chaque chambre de commutation comporte
- deux pièces de commutation (20a, 20b) avec chacune une première zone de contact (21),
- une pièce de commutation en pont (30), déplaçable avec un pont de commutation (35) et électriquement conductrice, avec deux deuxièmes zones de contact (31) afin d'établir une liaison électriquement conductrice entre les premières et les deuxièmes zones de contact (21, 31) et de séparer au moins l'une des deuxièmes zones de contact (31) de la première zone de contact (21) respective, ainsi que
- au moins deux aimants (51a, 51b) afin de produire un champ magnétique,
dans lequel une structure modulaire du circuit est prévue,
dans lequel le circuit est prévu avec seulement une première chambre de commutation (41b) en vue d'un fonctionnement unipolaire et peut être étendu par l'ajout d'au moins une deuxième chambre de commutation (41a) en vue d'un fonctionnement multipolaire
et dans lequel les bornes des pistes de courant principales ou des pièces de commutation (20a, 20b) sont agencées à chaque fois à l'opposé les unes des autres au même niveau par rapport à la profondeur d'intégration du commutateur,
**caractérisé en ce que** le circuit destiné au fonctionnement multipolaire est réalisé sous la forme de deux chambres de commutation (41a, 41b) situées au-dessus l'une de l'autre.

2. Circuit selon la revendication 1, **caractérisé en ce que**, en vue d'un fonctionnement bipolaire, deux chambres de commutation (41a, 41b) sont reliées de telle sorte l'une à l'autre qu'elles sont proches l'une de l'autre au niveau de côtés d'ouverture respectifs.

3. Circuit selon l'une des revendications précédentes, **caractérisé en ce que**, en vue d'un fonctionnement bipolaire, les chambres de commutation (41a, 41b) sont isolées électriquement l'une de l'autre par une plaque (43), laquelle plaque (43) sert de couvercle du boîtier de chambre de commutation (41a) individuel dans le cas d'un fonctionnement unipolaire.

4. Circuit selon l'une des revendications précédentes, **caractérisé en ce que** les deux chambres de commutation (41a, 41b) comportent un pont de commutation (35) commun dans le cas d'un fonctionnement bipolaire afin de déplacer les pièces de commutation en pont (30).

5. Circuit selon la revendication 4, **caractérisé en ce que**, pour chaque chambre de commutation (41a, 41b), un aimant supplémentaire (51c) est agencé afin d'influencer le champ magnétique au niveau du pont de commutation (35) déplaçable.

6. Circuit selon la revendication 5, **caractérisé en ce que** l'aimant supplémentaire (51c) destiné à amplifier l'intensité de champ magnétique est déplaçable avec le pont de commutation (35) dans une zone des premières et deuxièmes zones de contact (11, 21, 31) séparables.

7. Circuit selon l'une des revendications 5 ou 6, **caractérisé en ce que** l'aimant supplémentaire (51c) est agencé dans un évidement dans le pont de commutation (35) à la hauteur des zones de contact (31).

8. Circuit selon l'une des revendications précédentes, **caractérisé en ce que** les aimants (51a, 51b) sont réalisés comme au moins deux aimants en forme de plaques dont les surfaces sont disposées parallèlement l'une à l'autre.

9. Circuit selon l'une des revendications précédentes, **caractérisé en ce que**, pour une chambre de commutation, il est prévu au moins deux dispositifs d'extinction (61) pour éteindre des arcs électriques qui peuvent apparaître lors de la séparation des premières et deuxièmes zones de contact (11, 21, 31).

10. Circuit selon l'une des revendications précédentes, **caractérisé en ce que**, pour une chambre de commutation, il est prévu quatre dispositifs d'extinction (61, 62) pour éteindre, indépendamment de la polarité, des arcs électriques qui peuvent apparaître lors de la séparation des premières et deuxièmes zones de contact (11, 21, 31).

11. Circuit selon l'une des revendications 9 ou 10, **caractérisé en ce que** des premiers conducteurs d'arc électrique (12) s'étendent à partir des premières zones de contact (11, 21) en direction des dispositifs d'extinction (61, 62) et des deuxièmes conducteurs d'arc électrique (32) s'étendent à partir des deuxièmes zones de contact (31) en direction de ces dispositifs d'extinction.

12. Circuit selon la revendication 11, **caractérisé en ce qu'**une distance des premiers conducteurs d'arc électrique (12) aux deuxièmes conducteurs d'arc électrique (32) augmente en allant en direction des dispositifs d'extinction (61, 62).

13. Circuit selon l'une des revendications précédentes, **caractérisé en ce que** chaque pièce de commutation en pont (30) s'étend dans une direction transversale par rapport à une direction d'extension des pièces de commutation (10a, 10b, 20a, 20b).

14. Circuit selon l'une des revendications précédentes, **caractérisé par** des pièces de commutation (10a, 10b, 20a, 20b) en vue d'un fonctionnement multipolaire, les pièces de commutation étant réalisées de telle sorte que les bornes du circuit correspondent, quant à leur position et/ou situation d'installation, à un commutateur AC multipolaire.
